# EUROPÄISCHE PATENTSCHRIFT

(11) **EP 0 778 212 B1**
(45) Veröffentlichungstag und Bekanntmachung des Hinweises auf die Patenterteilung: **02.09.2009**
(21) Anmeldenummer: 96118569.1
(22) Anmeldetag: 20.11.1996
(51) Int. Cl.: B65D 5/66, B65D 85/10

(54) **Klappschachtel für Zigaretten oder dergleichen**
Hinged-lid box for cigarettes or the like
Boîte à couvercle articulé pour cigarettes ou similaire

(30) Priorität: 05.12.1995 DE 19545200
(43) Veröffentlichungstag der Anmeldung: 11.06.1997
(73) Patentinhaber: Focke & Co. (GmbH & Co. KG), 27283 Verden (DE)
(72) Erfinder: Focke, Heinz, 27283 Verden (DE); Buse, Henry, 27374 Visselhövede (DE)
(74) Vertreter: Bolte, Erich

(56) Entgegenhaltungen:
- EP-A- 0 452 068
- WO-A-96/09230
- DE-A- 4 142 022
- GB-A- 2 011 856
- GB-A- 2 276 611
- US-A- 2 951 626

## Beschreibung

Die Erfindung betrifft eine Klappschachtel gemäß dem Oberbegriff des Anspruchs 1 sowie einen Zushmitt gemäß dem Oberbegriff des Anspruchs 7.

Klappschachteln - auch Hinge-Lid-Packungen genannt - gehören zu den weitverbreiteten Verpackungstypen für Zigaretten. Der Aufbau der kompletten Verpackung sieht üblicherweise so aus, dass eine den Inhalt der Klappschachtel ausfüllende Zigarettengruppe von einer Innenumhüllung aus Papier, Folie oder Stanniol umgeben ist und einen Zigarettenblock bildet. Dieser sitzt in der aus dünnem Karton oder anderem, gleichartigem Verpackungsmaterial bestehenden Klappschachtel. Diese wiederum ist von einer Außenumhüllung aus dünner Folie umgeben. Letztere wird bei Ingebrauchnahme der Verpackung ganz oder teilweise beseitigt.

Beim standardgemäßen, herkömmlichen Aufbau einer Klappschachtel ist ein Deckel über ein quergerichtetes Scharniergelenk mit der Schachtel-Rückwand schwenkbar verbunden. Der Kragen besteht üblicherweise aus einem gesondertem Zuschnitt. Die Kragen-Vorderwand ist innenseitig mit der Schachtel-Vorderwand verbunden, insbesondere durch Klebung. Kragen-Seitenlappen liegen an der Innenseite von Schachtel-Seitenwänden an. Ein aus dem Schachtelteil herausragender, oberer Bereich des Kragens ist in Schließstellung der Klappschachtel vom Deckel umfaßt.

Bekannt ist eine Klappschachtel für Zigaretten mit schräggerichteten Schließkanten des Deckels einerseits und des Schachtelteils andererseits (WO 96/09230). Diese bekannte Klappschachtel ist mit einer im Bereich der Packungsrückseite in herkömmlicher Weise angeordneten Gelenklinie für den Deckel versehen.

Weiterhin ist bekannt, bei Klappschachteln mit einem Kragen im Bereich einer Kragen-Vorderwand an der Oberseite eine Ausnehmung vorzusehen, die durch eine geschwungene Kragenkante begrenzt ist. Zur abfallfreien Herstellung derartiger Kragen von einem fortlaufenden Materialstreifen ist gegenüberliegend zur Vertiefung ein korrespondierend ausgebildeter Vorsprung angeordnet, so dass aufeinanderfolgend Zuschnitte für den Kragen von einer Materialbahn abfallfrei abgetrennt werden können (GB 2 276 611).

Die Erfindung befasst sich mit Verbesserungen der erstgenannten Klappschachtel. Der Erfindung liegt die Aufgabe zugrunde, durch Umgestaltung der Klappschachtel deren Handhabung zu erleichtern.

Diese Aufgabe wird erfindungsgemäß durch die in Kennzeichnenden Teil des Anspruchs 1 bzw. 7 enthaltnen Merkmale gelöst.

Ausführungsbeispiele der Klappschachtel sowie der Zuschnitte für die Klappschachtel und den Kragen werden nachfolgend anhand der Zeichnungen erläutert. Es zeigt:
- Fig. 1: eine geschlossene Klappschachtel in perspektivischer Darstellung,
- Fig. 2: die Klappschachtel gemäß Fig. 1 in geöffneter Stellung bei vergrößertem Maßstab,
- Fig. 3: einen ausgebreiteten, ungefalteten Zuschnitt für die Klappschachtel gemäß Fig. 1,
- Fig. 4: eine Klappschachtel nach einem zweiten Ausführungsbeispiel der Erfindung in einer Ansicht entsprechend Fig. 2,
- Fig. 5: einen ausgebreiteten, ungefalteten Zuschnitt für die Klappschachtel gemäß Fig. 4,
- Fig. 6: einen Zuschnitt für eine Innenumhüllung einer Zigarettengruppe,
- Fig. 7: einen Zuschnitt für einen Kragen der Klappschachteln,
- Fig. 8: eine andere Ausführung der Klappschachtel in einer Darstellung entsprechend Fig. 1,
- Fig. 9: die Klappschachtel gemäß Fig. 8 in Öffnungsstellung analog zu Fig. 2 und 4, und
- Fig. 10: einen ausgebreiteten Zuschnitt für die Klappschachtel gemäß Fig. 8 und 9.

Die gezeigten Beispiele von Klappschachteln bestehen im Grundaufbau aus einem (unteren) Schachtelteil 10 und einem (oberen) Deckel 11. Diese Teile der Klappschachtel bestehen aus einem gemeinsamen, einstückigen Zuschnitt (Fig. 3, Fig. 5 und Fig. 10). Der Schachtelteil 10 bildet eine Schachtel-Vorderwand 12, eine hieran anschließende Bodenwand 13 und gegenüberliegend zur Schachtel-Vorderwand 12 eine Schachtel-Rückwand 14. An den Seiten ist der Schachtelteil 10 durch schmale, aufrechte Schachtel-Seitenwände 15 und 16 begrenzt.

In analoger Weise ist der Deckel 11 ausgebildet, nämlich mit Deckel-Vorderwand 17, Deckel-Oberwand 18, Deckel-Rückwand 19 und Deckel-Seitenwänden 20, 21. Schachtelteil 10 und Deckel 11 sind im Bereich der jeweiligen Rückwände 14 und 19 über ein quergerichtetes Scharniergelenk 22 schwenkbar miteinander verbunden. Dieses ist als Faltlinie in den einstückigen Zuschnitten ausgebildet.

Im Inneren der Klappschachtel ist ein Kragen 23 positioniert. Dieser wird durch einen gesonderten Zuschnitt gebildet (Fig. 7). Der Kragen 23 besteht aus einer Kragen-Vorderwand 24 und Kragen-Seitenlappen 25, 26. Die Kragen-Vorderwand 24 liegt mit einem unteren Teilbereich innen an der Schachtel-Vorderwand 12 an und ist mit dieser verbunden, zum Beispiel durch Klebung. Die Kragen-Seitenlappen 25, 26 liegen an der Innenseite der Schachtel-Seitenwände 15, 16 an. Ein oberer Teilabschnitt des Kragens 23 ragt aus dem Schachtelteil 10 heraus. Der Deckel 11 umfaßt diesen Bereich des Kragens 23 in Schließstellung. Bei dem vorliegenden Ausführungsbeispiel sind die Abmessungen so gewählt, daß sich der Kragen 23 etwa bis unterhalb der Deckel-Oberwand 18 erstreckt.

Innerhalb der so ausgebildeten Klappschachtel sitzt ein quaderförmiger Zigarettenblock 27. Es handelt sich dabei um eine Zigarettengruppe, die von einer Innenumhüllung aus Papier oder Stanniol umgeben ist. Der Zigarettenblock 27 schließt oben annähernd bündig mit dem Kragen 23 ab.

Der Kragen 23 ist üblicherweise so gestaltet, daß im Bereich der Kragen-Vorderwand 24 eine nach oben offene Ausnehmung 28 gebildet ist. Diese Ausnehmung 28 soll die Entnahme der Zigaretten aus der Klappschachtel bzw. dem Schachtelteil 10 erleichtern. Bei Ingebrauchnahme der Verpackung wird zu diesem Zweck zunächst ein im Bereich der Vorderseite liegender Flap 29 von der Innenumhüllung (Fig. 6) des Zigarettenblocks 27 5 abgetrennt. Der Flap 29 ist durch quergerichtete Perforationen 30 als vorderseitiger Teil der Innenumhüllung (Fig. 6) gebildet. Durch Abziehen des Flaps 29 liegen die Zigaretten in diesem Bereich frei.

Eine Besonderheit der vorliegenden Klappschachteln besteht in der Ausgestaltung der Ausnehmung 28. Diese ist unsymmetrisch gebildet, nämlich von einer schräg verlaufenden unteren Kragenkante 31 begrenzt. Diese verläuft unter einem Winkel zu aufrechten Packungskanten 32, 33. Bei dem im vorliegenden Falle geradlinigen Verlauf der Kragenkante 31 ergibt sich eine annähernd trapezförmige Gestalt der Ausnehmung 28. Diese hat dadurch auf der einen Seite, bei den vorliegenden Beispielen auf der linken Vorderseite, eine größere Höhe, so daß ein längerer Abschnitt der Zigaretten freiliegt. Dies erleichtert die Entnahme der Zigaretten. Die Ausnehmung 28 erstreckt sich nicht über die volle Breite der Kragen-Vorderwand 24. Vielmehr bleiben im Bereich der Kragen-Vorderwand 24 seitliche, aufrechte Stege 34, 35. Diese haben infolge der Gestaltung der Ausnehmung 28 unterschiedliche Höhe.

Eine weitere - eigenständige - Besonderheit der Klappschachtel besteht darin, daß der Schachtelteil 10 auf die Gestaltung der Ausnehmung 28 abgestimmt ist. Eine obere Begrenzung der Schachtel-Vorderwand 12, nämlich eine quergerichtete Schachtelkante 36, ist ebenfalls schräg gerichtet, nämlich unter einem Winkel zu den Packungskanten 32, 33. Der Verlauf der Schachtelkante 36 ist hier so gewählt, daß sie parallel zur Kragenkante 31 gerichtet ist. Auch die Schachtel-Vorderwand 12 erhält dadurch eine trapezförmige Gestalt.

Aus dieser Packungsgestaltung ergibt sich, daß die Schachtel-Seitenwände 15, 16 unterschiedliche Höhe aufweisen. Die der längeren bzw. höheren Packungskante 32 zugekehrte Schachtel-Seitenwand 16 hat eine größere Höhe als die gegenüberliegende Schachtel-Seitenwand 15. Hieraus ergibt sich wiederum, daß der Kragen 23 im Bereich der Schachtel-Seitenwand 15 mit einem größeren Bereich des Kragen-Seitenlappens 25 und der anschließenden Kragen-Vorderwand 24 aus dem Schachtelteil 10 herausragt als der gegenüberliegende Kragen-Seitenlappen 26.

Der Zuschnitt für den Kragen 23 ist in einer vorteilhaften Ausführungsform in Fig. 7 gezeigt. Zu der annähernd trapezförmigen Ausnehmung 28 in der Kragen-Vorderwand 24 korrespondiert ein auf der gegenüberliegenden bzw. unteren Seite gebildeter Ansatz 55. Dieser hat die gleiche geometrische Form wie die Ausnehmung 28. Dadurch kann der Zuschnitt für den Kragen 23 durch quergerichtete Stanzschnitte abfallfrei von einer fortlaufenden Materialbahn abgetrennt werden. Die Kragen-Seitenlappen 25, 26 sind durch Perforationslinien 56, 57 von der Kragen-Vorderwand 24 abgegrenzt.

Der Kragen 23 verfügt im Bereich der Perforationslinien 56, 57 über Schließhilfen für den Deckel 11, sogenannte Kragenbremsen 59, 60. Die Kragenbremsen 59, 60 sind hierbei von unterschiedlicher Länge. Die Länge der Kragenbremsen 59, 60 ist an die unsymmetrische Ausgestaltung der Ausnehmung 28 bzw. der Kragen-Vorderwand 24 angepaßt. Auf der Seite der Klappschachtel, auf der infolge der unsymmetrischen Ausgestaltung der Ausnehmung 28 ein längerer Abschnitt der Zigaretten freiliegt, ist die Kragenbremse 59 von größerer Länge als auf der gegenüberliegenden Seite der Klappschachtel. Dies ist dadurch bedingt, daß in diesem Bereich der Steg 34 der Kragen-Vorderwand 24 mit einem größeren Abschnitt aus dem Schachtelteil 11 herausragt als der Steg 35 auf der gegenüberliegenden Seite. Insofern ist gewährleistet, daß der Dekkel 11 vor ungewolltem Öffnen gesichert ist.

Eine weitere Besonderheit der Klappschachtel besteht in der Ausgestaltung der Innenumhüllung des Zigarettenblocks 27 gemäß Fig. 6. Die Perforationslinie 30 zur Begrenzung des Flaps 29 ist ebenfalls schräg gerichtet. Der Verlauf der Perforationslinie 30 ist hierbei an den Verlauf der Kragenkante 31 angepaßt. Vorzugsweise verlaufen Perforationslinie 30 und Kragenkante 31 parallel zueinander.

Der Zuschnitt (Fig. 3) für eine derartige Klappschachtel hat Abweichungen von einer standardmäßigen Klappschachtel. Der Zuschnitt hat eine insgesamt lang gestreckte Gestalt. Die Wandungen des Schachtelteils 10 und des Deckels 11 sind wie bei einem Zuschnitt für eine herkömmliche Klappschachtel aufeinanderfolgend gebildet. Das eine Ende des Zuschnitts wird durch die Schachtelkante 36 gebildet, die hier schräg gerichtet ist, also unter einem Winkel zu Faltlinien für die Bildung der Packungskanten 32, 33. Bei dem vorliegenden Beispiel setzt sich die Schachtelkante 36 fort im Bereich von (außenliegenden) Seitenlappen 37 als äußere Lage der doppellagigen Seitenwand 16. Der Seitenlappen 37 ist hier durch eine obere, schräge Lappenkante 38 begrenzt. Auf der gegenüberliegenden Seite der Schachtel-Vorderwand 12 befindet sich ein Seitenlappen 39, der bei der Schachtel-Seitenwand 15 die äußere Lage bildet. Dieser Seitenlappen ist durch eine Lappenkante 40 begrenzt, die unter einem stumpfen Winkel zur Schachtelkante 36 gerichtet ist. Die Seitenlappen 37 einerseits und 39 andererseits sind demnach geometrisch unterschiedlich gestaltet.

Hiermit korrespondieren innenliegende Seitenlappen 41, 42, die zusammen mit den Seitenlappen 37 einerseits und 39 andererseits die Schachtel-Seitenwände 16 und 15 bilden. Die genannten Seitenlappen 41, 42 sind, wie üblich, mit der Schachtel-Rückwand 14 verbunden und gegenüber Faltlappen des Dekkels 11 durch eine Stanzlinie 43 bzw. 44 abgegrenzt. Diese sind mit unterschiedlicher Winkelstellung angeordnet, derart, daß der Seitenlappen 41 eine Kante bildet, die parallel zur Lappenkante 38 verläuft. Analog ist die Stanzlinie 44 so angeordnet, daß eine obere Kante des Seitenlappens 42 parallel zur Lappenkante 40 entsteht.

Die Zuschnittbereiche für den Deckel 11 sind korrespondierend ausgebildet. Die Deckel-Seitenwand 20 wird durch zwei trapezförmige Deckel-Seitenlappen 45 und 46 gebildet. Der außenliegende Deckel-Seitenlappen 46 ist mit einer unter einem sehr spitzen Winkel angeordneten Seitenkante 47 versehen. Zu dieser paßt eine durch die Stanzlinie 44 definierte Kante des innenliegenden Deckel-Seitenlappens 45.

Die gegenüberliegende Deckel-Seitenwand 21 besteht aus kleineren Deckel-Seitenlappen 48 und 49. Der äußere Deckel-Seitenlappen 49 ist durch eine Seitenkante 50 begrenzt, die hier in Verlängerung einer ebenfalls schräg gerichteten Deckelkante 51 verläuft. Die Seitenkante 50 verläuft parallel zu einer korrespondierenden Kante des inneren Deckel-Seitenlappens 48 im Bereich der Stanzlinie 43.

Eine weitere Besonderheit ist die Positionierung und Gestaltung eines Deckel-Innenlappens 52 (Fig. 3). Dieser schließt einstückig an die Deckel-Vorderwand 17 an und ist bei der fertigen Klappschachtel nach innen umgefaltet gegen die Innenseite der Deckel-Vorderwand 17. Die Deckelkante 51 ist dadurch zweilagig ausgebildet.

Der Deckel-Innenlappen 52 ist als schiefwinkliges Parallelogramm ausgebildet. Seitenränder 53, 54 des Deckel-Innenlappens sind unter einem spitzen bzw. stumpfen Winkel zur Dekkelkante 51 gerichtet. Aufgrund dieser Schrägstellung des Deckel-Innenlappens ergibt sich eine Position wie beispielsweise in Fig. 2 gezeigt, bei der die Seitenränder 53, 54 parallel zu den aufrechten Packungskanten 32, 33 verlaufen.

Die Klappschachtel gemäß Fig. 4 und 5 verfügt über einen zu der Klappschachtel gemäß Fig. 2 und 3 korrespondierenden Aufbau. Sie unterscheidet sich von dieser jedoch durch die Ausgestaltung eines Deckel-Innenlappens 61. Der Deckel-Innenlappen 61 (Fig. 5) schließt einstückig an die Deckel-Vorderwand 17 an. Bei fertiggefalteter Klappschachtel ist der Deckel-Innenlappen nach innen gegen die Innenseite der Deckel-Vorderwand 17 umgefaltet. Hierdurch ist die Deckelkante 51 zweilagig ausgebildet.

Der Deckel-Innenlappen 61 ist als rechtwinkliges Dreieck ausgebildet. Seitenränder 62, 63 des Deckel-Innenlappens 61 schließen demnach einen Winkel von in etwa 90° ein. Gemäß Fig. 5 verläuft der Seitenrand 62 des Deckel-Innenlappens 61 in etwa parallel zu den die Packungskanten 32, 33 bildenden Faltkanten des Zuschnitts. Der Seitenrand 63 des Deckel-Innenlappens 61 verläuft rechtwinklig hierzu, also in etwa parallel zu einer das Scharniergelenk 22 bildenden Faltkante des Zuschnitts. Bei der fertigen Klappschachtel und bei nach innen umgefaltetem Deckel-Innenlappen 61 verlaufen die Seitenränder 62, 63 demnach gemäß Fig. 4 schräg zu den Packungskanten 32, 33.

Als besonders vorteilhaft ist die Klappschachtel in der Ausführung gemäß Fig. 8 bis Fig. 10 anzusehen. Während bei den bisher beschriebenen Ausführungsbeispielen das linienförmige Scharniergelenk 22 in herkömmlicher Weise parallel zu Querkanten der Klappschachtel verläuft, ist bei dem Ausführungsbeispiel gemäß Fig. 8 bis Fig. 10 ein schräg liegendes Scharniergelenk 58 vorgesehen. Die Neigung dieses Scharniergelenks 58 entspricht der der Schachtelkante 36, ist also bei dem vorliegenden Ausführungsbeispiel von rechts nach links abfallend. Der Neigungswinkel des Scharniergelenks 58 ist jedoch etwas kleiner als der der Schachtelkante 36. Eine so ausgebildete Klappschachtel ist besonders leicht zu öffnen, und zwar einhändig, wobei der Deckel 11 durch den Daumen im Bereich der Deckel-Vorderwand 17 auf der Seite der größeren Höhe des Deckels 11 betätigt werden kann.

Das Scharniergelenk 58 erstreckt sich auch bei diesem Ausführungsbeispiel zwischen den einander zugekehrten Enden der Stanzlinien 43, 44. Die Stanzlinie 44 ist dabei tiefer gelegt, also mit geringerem Abstand von der Bodenwand 13. Die Stanzlinie 44 hat hier eine geringere Neigung als bei den Ausführungsbeispielen der Fig. 3 und Fig. 5 bezogen auf die Packungskanten 32, 33. Auch für die Gestaltung der zugeordneten Seitenlappen 39 und 42 sowie Deckel-Seitenlappen 45 und 46 ergeben sich entsprechende geometrische Veränderungen hinsichtlich der Größe und der Winkelstellung von schrägen Kanten. Die Deckel-Rückwand erhält bei dieser Anordnung des Scharniergelenks 58 ebenfalls eine trapezförmige Gestalt. Im übrigen entspricht die Gestaltung dieser Klappschachtel derjenigen gemäß Fig. 1 bis 7.

In Schließstellung liegen die Schachtelkante 36 und Deckelkante 51 ebenso aneinander wie im Bereich der Schachtel-Seitenwände 15, 16 und Deckel-Seitenwände 20, 21 die Lappenkanten 38, 40 mit den Seitenkanten 47, 50. Bei allen Ausführungsformen ist der Kragen 23 so bemessen und innerhalb des Schachtelteils 10 angeordnet, daß die Kragenkante 31 oberhalb der Schachtelkante 36 liegt.

Die Ausführung eines Deckels 11 mit schräg gerichtetem Scharniergelenk 58 kann auch unabhängig von der Gestaltung und Anordnung des Kragens 23 bzw. der Schachtel-Vorderwand 12 eingesetzt werden.

## Patentansprüche

1. Klappschachtel mit einem Schachtelteil (10) und einem mit einer Schachtel-Rückwand (14) gelenkig verbundenen Deckel (11) sowie mit einem im Schachtelteil (10) befestigten und aus diesem teilweise herausragendem Kragen (23) mit Kragen-Vorderwand (24) und Kragen-Seitenlappen (25, 26), insbesondere zur Aufnahme einer von einer Innenumhüllung umgebenen Zigarettengruppe, wobei die Kragen-Vorderwand (24) eine nach oben offene Ausnehmung (28) im Bereich oberhalb einer Schachtel-Vorderwand (12) aufweist, **dadurch gekennzeichnet, daß**
a) eine die Ausnehmung (28) begrenzende, zur Schachtel-Vorderwand (12) benachbarte Kragenkante (31) schräg verläuft, derart, daß die Ausnehmung (28) an einer Seite eine größere Höhe aufweist als an der gegenüberliegenden Seite,
b) ein der Ausnehmung (28) gegenüberliegender Ansatz (55) der Kragen-Vorderwand (24) schräg verläuft, derart, daß die Ausnehmung (28) und der Ansatz (55) korrespondierende geometrische Abmessungen aufweisen.

2. Klappschachtel nach Anspruch 1, **dadurch gekennzeichnet, daß** der Deckel (11) über ein schräg verlaufendes Scharniergelenk (58) mit der Schachtel-Rückwand (14) verbunden ist.

3. Klappschachtel nach Anspruch 2, **dadurch gekennzeichnet, daß** das Scharniergelenk (58) dieselbe Neigungsrichtung aufweist wie die Kragenkante (31), jedoch einen von diesen abweichenden, insbesondere kleineren Neigungswinkel.

4. Klappschachtel nach Anspruch 2, **dadurch gekennzeichnet, daß** eine obere Begrenzung der Schachtel-Vorderwand (12), nämlich eine Schachtelkante (36), analog zur Kragenkante (31) schräg verläuft, insbesondere parallel zu dieser.

5. Klappschachtel nach Anspruch 4, **dadurch gekennzeichnet, daß** eine Deckel-Vorderwand (17) trapezförmig ausgebildet ist mit einer schräg verlaufenden unteren Begrenzung der Deckel-Vorderwand (17), nämlich Deckelkante (51), derart, daß diese bei geschlossenem Deckel (11) durchgehend an der schrägen Schachtelkante (36) anliegt.

6. Klappschachtel nach Anspruch 5, **dadurch gekennzeichnet, daß** Schachtel-Seitenwände (15, 16) und mit diesen korrespondierende Deckel-Seitenwände (20, 21) entsprechend der Neigung der schräg gerichteten Schachtelkante (36) und Deckelkante (51) unterschiedliche Höhe aufweisen bei quaderförmiger Ausbildung der Klappschachtel.

7. Zuschnitt aus dünnem Karton oder gleichartigem Verpackungsmaterial für eine Klappschachtel zur Aufnahme einer von einer Innenumhüllung umgebenen Zigarettengruppe, wobei in Längsrichtung aufeinanderfolgend Schachtel-Vorderwand (12), Bodenwand (13), Schachtel-Rückwand (14), Deckel-Rückwand (19), Deckel-Oberwand (18) und Deckel-Vorderwand (17) durch Faltlinien definiert und an beiden Seiten der Schachtel-Vorderwand (12) Seitenlappen (37, 39) als Teil von Schachtel-Seitenwand (15, 16) angeordnet sind, **dadurch gekennzeichnet, daß**
a) eine schräg gerichtete Schachtelkante (36) der Schachtel-Vorderwand (12) im Bereich des einen Seitenlappens (37) fortgesetzt ist als erste Lappenkante (38),
b) eine Lappenkante (40) des anderen Seitenlappens (39) unter einem vorzugsweise stumpfen Winkel zur Schachtelkante (36) gerichtet ist,
c) eine mit der Schachtelkante (36) korrespondierende Deckelkante (51) ist ebenfalls entsprechend der Schachtelkante (36) schräg gerichtet,
d) an der Deckelkante (51) ist ein Deckel-Innenlappen (61) angeordnet, der bei der fertigen Packung gegen die Innenseite der Deckel-Vorderwand (17) umgefaltet ist,
e) der Deckel-Innenlappen (61) weist einen von der Deckelkante (51) entferntliegenden Seitenrand (63) auf, der quer zu in Längsrichtung verlaufenden Packungskanten (32, 33) gerichtet ist.

8. Zuschnitt nach Anspruch 7, **dadurch gekennzeichnet, daß** der Deckel-Innenlappen (61) als rechtwinkliges Dreieck ausgebildet ist mit unter einem rechten Winkel zueinander gerichteten Seitenrändern (62, 63).

## Claims

1. A hinge-lid pack with a pack portion (10) and a lid (11) flexibly connected to a pack rear wall (14) and with a collar (23) secured in the pack portion (10) and projecting partially therefrom, with a collar front wall (24) and collar side tabs (25, 26), in particular for containing a cigarette group surrounded by an inner wrapping, the collar front wall (24) having an upwardly open aperture (28) in the region above a pack front wall (12), **characterized in that**
a) a collar edge (31) delimiting the aperture (28) and adjacent to the pack front wall (12) extends obliquely in such a way that the aperture (28) has a greater height on one side than on the opposite side,
b) a projection (55) of the collar front wall (24) opposite the aperture (28) extends obliquely in such a way that the aperture (28) and the projection (55) have matching geometric dimensions.

2. The hinge-lid pack according to Claim 1, **characterized in that** the lid is connected to the pack rear wall (14) by means of an obliquely oriented hinge joint (58).

3. The hinge-lid pack according to Claim 2, **characterized in that** the hinged joint (58) assumes the same direction of inclination as the collar edge (31), but has an angle of inclination which deviates from that of the latter, in particular which is smaller.

4. The hinge-lid pack according to Claim 2, **characterized in that** an upper limit of the pack front wall (12), namely a pack edge (36), has an oblique orientation analogous to the collar edge (31) and in particular runs parallel to the latter.

5. The hinge-lid pack according to Claim 4, **characterized in that** a lid front wall (17) has a trapezoid-shaped configuration with an oblique lower limit of the lid front wall (17), namely lid edge (51), such that the latter continuously abuts the oblique pack edge when the lid (11) is in the closed position.

6. The hinge-lid pack according to claim 5, **characterized in that** pack side walls (15, 16) and lid side walls (20, 21) corresponding thereto have different heights corresponding to the inclination of the oblique pack edge (36) and lid edge (51) in the cuboid-shaped configuration of the hinge-lid pack.

7. A blank made of thin cardboard or similar packaging material for a hinge-lid pack for receiving a cigarette group surrounded by an inner wrapping, the pack front wall (12), base wall (13), pack rear wall (14), lid rear wall (19), lid top wall (18) and lid front wall (17), following one another in the longitudinal direction, being defined by fold lines, and side tabs (37, 39) being arranged on both sides of the pack front wall (12) as part of the pack side wall (15, 16), **characterized in that**
a) an obliquely-directed pack edge (36) of the pack front wall (12) continues in the region of the one side tab (37) as a first tab edge (38),
b) a tab edge (40) of the other side tab (39) is directed at a preferably obtuse angle to the pack edge (36),
c) a lid edge (51) corresponding to the pack edge (36) is likewise directed obliquely in accordance with the pack edge (36),
d) arranged at the lid edge (51) is a lid inner tab (61) which in the finished pack is folded against the inner side of the lid front wall (17),
e) the lid inner tab (61) has a side edge (63) lying at a distance from the lid edge (51) and directed transverse to the pack edges (32, 33), which run in the longitudinal direction.

8. The blank according to claim 7, **characterized in that** the lid inner tab (61) is configured as a right-angled triangle with side edges (62, 63) directed at a right angle to each other.

## Revendications

1. Etui à rabat, comprenant une partie d'étui (10) et un couvercle (11) articulé sur une paroi arrière (14) de l'étui, ainsi qu'une collerette (23) fixée dans la partie d'étui (10) et dépassant en partie de celle-ci avec une paroi avant de collerette (24) et des pattes latérales de collerette (25,-26), en particulier pour recevoir un groupe de cigarettes entouré d'une enveloppe interne, dans lequel la paroi avant de collerette (24) présente un évidement (28) ouvert vers le haut dans la zone située au-dessus d'une paroi avant (12) de l'étui, **caractérisé en ce que**
a) une arête de collerette (31) délimitant l'évidement (28) et adjacente à la paroi avant (12) de l'étui s'étend en oblique de sorte que l'évidement (28) présente sur un côté une hauteur plus grande que celle du côté opposé, et
b) une pièce rapportée (55) opposée à l'évidement (28) de la paroi avant (24) de la collerette s'étend en oblique de sorte que l'évidement (28) et la pièce rapportée (55) présentent des dimensions géométriques correspondantes.

2. Etui à rabat selon la revendication 1, **caractérisé en ce que** le couvercle (11) est relié à la paroi arrière (14) de l'étui par le biais d'une articulation à charnière (58) s'étendant en oblique.

3. Etui à rabat selon la revendication 2, **caractérisé en ce que** l'articulation à charnière (58) présente la même direction d'inclinaison que l'arête (31) de la collerette, mais un angle d'inclinaison différent de celle-ci, en particulier un angle d'inclinaison inférieur.

4. Etui à rabat selon la revendication 2, **caractérisé en ce qu'**une délimitation supérieure de la paroi avant (12) de l'étui, à savoir une arête d'étui (36), s'étend en oblique de manière analogue à l'arête de collerette (31), en particulier parallèlement à celle-ci.

5. Etui à rabat selon la revendication 4, **caractérisé en ce qu'**une paroi avant (17) du couvercle est conformée en trapèze avec une délimitation inférieure s'étendant en oblique de la paroi avant (17) du couvercle, à savoir l'arête de couvercle (51), de sorte que celle-ci s'applique en continu sur l'arête d'étui oblique (36) lorsque le couvercle (11) est fermé.

6. Etui à rabat selon la revendication 5, **caractérisé en ce que** les parois latérales (15, 16) de l'étui et les parois latérales (20, 21) du couvercle qui lui correspondent présentent des hauteurs différentes en fonction de l'inclinaison de l'arête d'étui (36) et de l'arête de couvercle (51) dirigées en oblique dans le cas d'une réalisation de forme parallélépipédique de l'étui à rabat.

7. Flan en carton mince ou en matériau d'emballage similaire pour un étui à rabat, destiné à recevoir un groupe de cigarettes entouré par une enveloppe interne, dans lequel la paroi avant (12) de l'étui, la paroi de fond (13), la paroi arrière (14) de l'étui, la paroi arrière (19) du couvercle, la paroi supérieure (18) du couvercle et la paroi avant (17) du couvercle sont définies successivement dans la direction longitudinale par des lignes de pliage et des pattes latérales (37, 39) sont disposées des deux côtés de la paroi avant (12) de l'étui en tant que partie de la paroi latérale (15, 16) de l'étui, **caractérisé en ce que**
a) une arête d'étui (36) dirigée en oblique de la paroi avant (12) de l'étui se prolonge dans la zone d'une des pattes latérales (37) comme première arête de patte (38),
b) une arête (40) de l'autre patte latérale (39) est dirigée sous un angle de préférence obtus par rapport à l'arête d'étui (36),
c) une arête de couvercle (51) correspondant à l'arête d'étui (36) est également dirigée en oblique de manière correspondante à l'arête d'étui (36),
d) sur l'arête de couvercle (51) est aménagée une patte interne de couvercle (61) qui est repliée, lorsque le paquet est terminé, contre la face interne de la paroi avant (17) du couvercle, et
e) la patte interne de couvercle (61) présente un bord latéral (63) distant de l'arête de couvercle (51), qui est dirigé transversalement aux arêtes de paquet (32, 33) s'étendant dans la direction longitudinale.

8. Flan selon la revendication 7, **caractérisé en ce que** la patte interne de couvercle (61) se présente sous la forme d'un triangle rectangle avec des bords latéraux (62, 63) orientés l'un par rapport à l'autre sous un angle droit.
